# EUROPÄISCHE PATENTSCHRIFT

(11) **EP 1 378 974 B1**
(45) Veröffentlichungstag und Bekanntmachung des Hinweises auf die Patenterteilung: **22.03.2006**
(21) Anmeldenummer: 03012576.9
(22) Anmeldetag: 03.06.2003
(51) Int. Cl.: H01R 13/707

(54) **Vorrichtung mit Gehäuse, mindestens einem Leistungsschalter und mindestens einer Steckeraufnahme**
Device having a housing, at least one circuit breaker and at least one socket
Dispositif ayant un boîtier, au moins un disjoncteur et au moins une prise

(30) Priorität: 03.07.2002 DE 20210357 U
(43) Veröffentlichungstag der Anmeldung: 07.01.2004
(73) Patentinhaber: aqua signal Aktiengesellschaft, 28307 Bremen (DE)
(72) Erfinder: Rohlfing, Ralph, 28844 Weyhe (DE)
(74) Vertreter: Heiland, Karsten

(56) Entgegenhaltungen:
- EP-A- 0 067 129
- EP-A- 0 430 007
- US-A- 3 284 591
- US-A- 4 503 293
- US-A- 5 880 420
- US-A- 5 998 744

## Beschreibung

Die Erfindung betrifft eine Vorrichtung mit Gehäuse, mindestens einem Leistungsschalter und mindestens einer Steckeraufnahme, insbesondere auf Schiffen zur Versorgung von Containern mit elektrischer Energie, wobei der Leistungsschalter im Gehäuse und die Steckeraufnahme vorzugsweise außen am Gehäuse angeordnet sind, wobei eine Verriegelung des Leistungsschalters und der Steckeraufnahme vorgesehen ist, derart, dass der Leistungsschalter nur einschaltbar ist, wenn die Steckeraufnahme belegt ist, und die Abnahme eines Steckers von der zugehörigen Steckeraufnahme nur möglich ist, wenn der Leistungsschalter ausgeschaltet ist, wobei ferner ein Stellhebel um eine Stellachse zumindest zwischen einer Einschaltposition und einer Ausschaltposition schwenkbar ist, und wobei der Steckeraufnahme Sperrmittel zugeordnet sind, die das Betätigen des Leistungsschalters bei nicht belegter Steckeraufnahme blockieren und die durch Belegung der Steckeraufnahme deaktivierbar sind.

Ein Teil der auf Schiffen transportierten Container muss zwecks Kühlung oder aus anderen Gründen mit elektrischer Energie versorgt werden. Zum Anschluss der Container an das elektrische Netz des Schiffes sind spezielle Steckdosen mit Leistungsschaltern in Gehäusen vorgesehen. Die Gehäuse sind überwiegend seitlich an aufrechten Wänden an Bord des Schiffes befestigt und beherbergen mindestens eine, meistens aber mehrere Steckeraufnahmen (Steckdosen) zum Anschluss von mit den Containern verbundenen elektrischen Kabeln. Die Anschlüsse und entsprechend die Steckeraufnahmen sind weitgehend genormt. Üblicherweise sind die Steckeraufnahmen an einer nach unten gerichteten Seite des Gehäuses vorgesehen. Auch existieren Sicherheitsvorschriften, nach denen ein Einschalten des Leistungsschalters bei nicht belegter Steckeraufnahme verhindert werden soll, ebenso eine Abnahme des Steckers bei eingeschaltetem Leistungsschalter.

Neben der elektrischen Sicherheit ist die mechanische Sicherheit von hoher Bedeutung, wie auch die raueren Bedingungen auf hoher See zu beachten sind.

In der US-A-4 503 293 ist ein Gehäuse mit Schalter und Steckeraufnahme gezeigt, wobei der Schalter nur bei belegter Steckeraufnahme schaltbar ist und ein Abnehmen des Steckers nur in eingeschalteter Position des Schalters möglich ist. Der hierfür vorgesehene mechanische Aufbau ist relativ kompliziert und aufwendig.

Aufgabe der vorliegenden Erfindung ist es, ein Gehäuse der eingangs genannten Art zu schaffen, das die Anforderungen an die elektrische und mechanische Sicherheit sowie die Arbeitssicherheit in besonders hohem Maße erfüllt.

Ein erster Gedanke der Erfindung betrifft die Verriegelung des Leistungsschalters und der Steckeraufnahme. Die Verriegelung ist derart gestaltet, dass der Leistungsschalter nur einschaltbar ist, wenn die Steckeraufnahme belegt ist. Zugleich ist die Abnahme eines Steckers von der Steckeraufnahme nur möglich, wenn der Leistungsschalter ausgeschaltet ist. Die erfindungsgemäße Vorrichtung ist dadurch gekennzeichnet,
- dass der Leistungsschalter durch ein Schubelement, nämlich eine axial bewegbare Schubstange betätigbar ist,
- dass das Schubelement von einem Hebelarm des Stellhebels beaufschlagt wird,
- dass der Stellhebel Mittel aufweist zum Blockieren der belegten Steckeraufnahme in der Einschaltposition,
- und dass die der Steckeraufnahme zugeordneten Sperrmittel zum Blockieren der Betätigung des Leistungsschalters das Verschieben des Schubelements blockieren.

Die beschriebenen Elemente ermöglichen eine einfache mechanische Verriegelung entsprechend den Sicherheitsvorschriften für die Funktion der beschriebenen Einrichtung an Bord von Schiffen.

Vorteilhafterweise weist das Schubelement zur Verhinderung von Bewegungen quer zur Schubrichtung Führungen auf und wird von dem Hebelarm gleitend beaufschlagt. Besondere Maßnahmen zur Umlenkung der Bewegung des Hebelarms erübrigen sich dadurch.

In Fortbildung der Erfindung ist das Mittel zum Blockieren der belegten Steckeraufnahme ein mit dem Stellhebel verbundener Sperrhebel, der bei Bewegung des Stellhebels in die Einschaltposition vor die Steckeraufnahme schwenkt, nämlich in einen Bewegungsraum eines von der Steckeraufnahme abnehmbaren Steckers. Der Sperrhebel verhindert so das Abnehmen des Steckers bei eingeschaltetem Leistungsschalter.

Vorzugsweise ist der Sperrhebel etwa parallel zur Stellachse ausgerichtet und erstreckt sich etwa senkrecht zum Hebelarm oder einer Verlängerung desselben. Die Stellachse verläuft dabei vorzugsweise senkrecht zur Bewegung des Schubelements.

Die der Steckeraufnahme zugeordneten Sperrmittel umfassen einen Blockierhebel und einen Entsperrstift, wobei letzterer beim Einsetzen eines Steckers in die Steckeraufnahme beaufschlagt wird und dabei den Blockierhebel aus einer Sperrstellung in eine Entsperrstellung bewegt, wobei der Blockierhebel in der Sperrstellung den Bewegungsraum des Schubelements zumindest mittelbar begrenzt, derart, dass das Schubelement in der Sperrstellung des Blockierhebels nicht zum Einschalten des Leistungsschalters bewegbar ist. Dabei handelt es sich um eine besonders einfache mechanische Verriegelung des Leistungsschalters bei nicht belegter Steckeraufnahme.

Der Blockierhebel kann durch eine Feder in Richtung auf die Sperrstellung belastet sein. Die Sperrstellung ist demnach die Ausgangsposition, die nur durch eine Kraft entgegen der Federwirkung durch den Entsperrstift aufgehoben wird.

Das Schubelement weist vorteilhafterweise seitlich einen Überstand auf, der vom Blockierhebel blockierbar ist. Das Schubelement ist beispielsweise mit einer Schubstange versehen, die als Überstand eine kurze Querstange aufweist. Der Blockierhebel ist vorzugsweise zweiarmig ausgebildet, als um eine mittige Achse schwenkbare Klappe, die in Sperrstellung einseitig im Bewegungsraum des Überstands bzw. der Querstange steht und so die Bewegung des Schubelements blockiert. Die andere Seite der Klappe ist vom Entsperrstift beaufschlagbar. Vorzugsweise wird nur eine Bewegungsrichtung blockiert. Dies bedeutet, dass das Schubelement in die andere Bewegungsrichtung nicht blockiert ist bzw. den Blockierhebel bei Seite drücken kann. Dadurch ist es möglich, ein Einschalten des Leistungsschalters bei nicht belegter Steckeraufnahme zu verhindern. Ein bereits eingeschalteter Leistungsschalter ist aber bei nicht belegter Steckeraufnahme ausschaltbar. Die hierfür erforderlichen Mittel sind - wie beispielhaft beschrieben - vorhanden.

Das Gehäuse ist als Tiefziehteil mit mindestens einem Deckel zur Abdeckung einer offenen Seite ausgebildet. Ein im Wesentlichen rechteckiges Gehäuse weist sechs Seiten auf. Durch die Herstellung als Tiefziehteil ist nur eine Seite offen. Alle übrigen Seiten sind nahtlos verschlossen. Abdichtungen und Befestigungsmittel sind nur im Bereich der offenen Seite erforderlich. Hier kann auf einfache Weise ein Deckel eingesetzt werden. Es handelt sich um die Seite, die ohnehin für die Bestückung des Gehäuses benötigt wird und/oder die für das komplette Gehäuse als Unterseite vorgesehen ist. Dadurch ist ein besonderer Schutz gegen Spritzwasser von oben und von der Seite an Bord von Schiffen entbehrlich.

Das Tiefziehteil ist aus Edelstahl hergestellt. Insbesondere ist auch der Deckel aus Edelstahl hergestellt. Dadurch ist eine besondere Wetter- und Klimafestigkeit sowie mechanische Festigkeit gegeben.

Mindestens eine Steckeraufnahme ist am Deckel angeordnet. Damit verbunden sind Vorteile bei der Herstellung und Montage des Gehäuses insgesamt.

Es ist auch vorgesehen, dass der Leistungsschalter auf einem Einschubteil angeordnet und letzteres durch eine Öffnung in das Gehäuse einschiebbar und gegebenenfalls wieder herausziehbar ist. Das Einschubteil mit Leistungsschalter und ggf. weiteren Bauteilen stellt das Innenleben des Gehäuses dar und wird außerhalb des Gehäuses konfektioniert und für die Montage vorbereitet, mit Ausnahme der versorgungsseitigen (schiffseitigen) Anschlüsse. Diese können durch gesonderte Öffnungen in Gehäusewandungen oder im Deckel geführt und mit einem Anschlusspunkt für einen oder mehrere Leistungsschalter verbunden sein.

Bei der Öffnung zum Einschieben und Herausziehen des Einschubteils handelt es sich um eine konstruktionsbedingt offene Seite des Gehäuses. Die Öffnung ist durch einen Deckel verschließbar, der mit dem Einschubteil verbunden ist. Auch ist die Steckeraufnahme am Deckel angeordnet.

Das Gehäuse weist Befestigungsmittel zur Befestigung - an einer Wand oder einem Träger - mit nach unten weisender Öffnung auf. Gehäuse und Einschubteil können Führungsmittel zum geführten Einschieben des Einschubteils ins Gehäuse aufweisen. Die elektrischen und mechanischen Komponenten des Einschubteils mit Leistungsschalter sind so gegen mechanische Beeinträchtigung beim Einschieben ins Gehäuse geschützt.

Gehäuse und Einschubteil weisen Haltemittel zum Halten des Einschubteils am Gehäuse in einer zumindest teilweise ausgeschobenen Position auf.

Dies erleichtert die erste Montage und auch spätere Wartungsarbeiten wesentlich, insbesondere bei einer nach unten gerichteten Öffnung des Gehäuses und entsprechendem Einschub des Einschubteils von unten in das Gehäuse. Nach dem Lösen des Deckels vom Gehäuse ist der Deckel mit dem Einschubteil einschließlich Leistungsschalter aus dem Gehäuse nach unten herausziehbar und durch die genannten Haltemittel gegen unbeabsichtigtes Herausfallen gesichert. Die Führungsmittel sind so gestaltet und angeordnet, dass das Einschubteil beim Herausziehen in Richtung auf die Haltemittel geführt wird und eine Umgehung der Haltemittel nur durch zusätzliche Maßnahmen möglich ist.

Weitere Merkmale der Erfindung ergeben sich aus den Ansprüchen. Bevorzugte Ausführungsbeispiele der Erfindung werden nachfolgend anhand von Zeichnungen näher erläutert. Es zeigen:
- Fig. 1: eine perspektivische Ansicht eines kompletten Gehäuses mit einer belegten Steckeraufnahme,
- Fig. 2: das Gehäuse gemäß Fig, 1 in einer Draufsicht auf einen Deckel (Unterseite),
- Fig. 3: das Gehäuse gemäß Fig. 1 in einer Draufsicht auf eine große Seitenwand (Außenseite),
- Fig.4: das Gehäuse gemäß Fig. 1 in einer Draufsicht auf die der Außenseite gegenüberliegende Seite (Montageseite),
- Fig. 5: das Gehäuse gemäß Fig. 1 in einer Draufsicht auf eine Stirnseite,
- Fig. 6: das Gehäuse gemäß Fig. 1 in einer Draufsicht auf eine weitere Stirnseite,
- Fig. 7: eine Ansicht entsprechend Fig. 1, jedoch ohne belegte Steckeraufnahmen,
- Fig. 8: eine Ansicht entsprechend Fig. 2, jedoch ohne belegte Steckeraufnahmen,
- Fig. 9: eine Draufsicht auf das Gehäuse auf eine dem Deckel gegenüberliegende Seite (Oberseite)
- Fig. 10: einen Schnitt durch das Gehäuse entlang der Linie X-X in Fig. 14 und ohne Darstellung von elektrischen Komponenten und Verriegelungsmitteln,
- Fig. 11: eine vergrößerte Darstellung eines Teilbereichs der Fig. 10, nämlich Führungsmittel zwischen Einschubteil und Gehäuse,
- Fig. 12: eine Ansicht der Stirnseite des Gehäuses mit herausgezogenem Einschubteil und Deckel,
- Fig. 13: eine Darstellung analog Fig. 12, jedoch ohne elektrische Komponenten und Verriegelung auf dem Einschubteil,
- Fig. 14: eine Darstellung analog Fig. 13, jedoch mit in das Gehäuse eingesetztem Einschubteil,
- Fig. 15: eine Darstellung analog den Fig. 13 und 14, jedoch mit teilweise aus dem Gehäuse herausgezogenem Einschubteil,
- Fig. 16: eine vergrößerte Darstellung eines Details aus Fig. 15, nämlich Haltemittel zwischen Gehäuse und Einschubteil,
- Fig. 17: eine Darstellung analog Fig. 13, jedoch in perspektivischer Ansicht,
- Fig. 18: eine Ansicht analog Fig. 5, jedoch vergrößert und im Teilschnitt eine Darstellung von Sperrmitteln in einer Sperrstellung,
- Fig. 19: eine Darstellung analog Fig. 18, jedoch in Entsperrstellung.

Ein Gehäuse 20 mit vier Steckeraufnahmen 21, 22, 23, 24 im Bereich eines Deckels 25 sind in den Fig. 1-9 ersichtlich. Das Gehäuse 20 ist im Wesentlichen quaderförmig ausgebildet. Der Deckel 25 ist bei der üblichen Anordnung des Gehäuses 20 an einer aufrechten Wandung (nicht gezeigt) an Bord eines Schiffes zugleich eine lange, schmale Unterseite 26 des Gehäuses 20. An die Unterseite 26 grenzen an eine großflächige Wandung, die als Außenwand 27 bezeichnet wird, eine ebenso großflächige Wandung, die als Innenwand 28 bezeichnet wird, da sie bei der üblichen Anordnung des Gehäuses an einer aufrechten Wandung vom Gehäuse verdeckt ist, siehe insbesondere Fig. 4. Des Weiteren schließen an die Unterseite 26 zwei kleinere Stirnseiten 29, 30 an. Schließlich wird die der Unterseite 26 gegenüberliegende Wandung als Oberseite 31 bezeichnet.

Die Steckeraufnahmen 21-24 sind in einer Ebene nebeneinander und zugleich paarweise angeordnet. Diese Ebene wird als Anschlussebene bezeichnet und erstreckt sich etwa parallel zur Außenwand 27 bzw. Innenwand 28. Zwischen den jeweils inneren Steckeraufnahmen 22, 23 ist etwas Raum für Anschlussöffnungen 32, 33. Durch diese können Kabel zum Anschluss des Gehäuses 20 an ein elektrisches Netz geführt sein. Alternativ können die nicht gezeigten Kabel durch entsprechende, insbesondere abgedichtete Bohrungen am Gehäuse 20 geführt sein.

Das aus Edelstahl tiefgezogene Gehäuse 20 weist im Bereich der Unterseite 26 umlaufend einen überstehenden Öffnungsflansch 34 auf. Der Deckel 25 ist derart geschützt ausschließlich innerhalb des Öffnungsflansches 34 angeordnet und mit diesem über mehrere, vorzugsweise acht Punkte verschraubt, siehe Fig. 2. Der Deckel 25 liegt ausschließlich innerhalb eines äußeren, quer zur Deckelebene überstehenden Randes des Öffnungsflansches 34.

Im Inneren des Gehäuses 20 ist jeder Steckeraufnahme je ein Leistungsschalter zugeordnet (nicht gezeigt). Jeder der Leistungsschalter weist einen Kippschalter (nicht gezeigt) auf, der über ein weiter unten erläutertes Schubelement betätigt wird.

Die Steckeraufnahmen 21-24 sind jeweils mit einer Abdeckung 35, 36, 37, 38 versehen. Die Abdeckung 36 der zweiten Steckeraufnahme 22 ist in den Fig. 1 - 6 abgedreht und abgeklappt in eine Ebene parallel zur oben genannten Anschlussebene. In eine Dose 39 der Steckeraufnahme 22 ist ein Stecker 40 eingesetzt und mit einem Überwurfring 41 an der Steckeraufnahme 22 gesichert. Der Überwurfring 41 ist analog dem Abdeckring 36 ausgebildet und in gleicher Weise durch Drehung auf der Steckeraufnahme 22 arretierbar. Stecker 40 und Dose 39 weisen genormte Kontakte auf. Der Stecker 40 definiert durch seine Steckrichtung eine Steckachse 42 parallel zu der oben genannten Anschlussebene und senkrecht zur Ebene der Unterseite 26 bzw. des Deckels 25.

Die Fig. 7 - 9 zeigen das Gehäuse 20 ohne eingesetzten Stecker aber mit geöffneten Abdeckungen 35-38. Gut erkennbar sind innerhalb jeder Dose 39 elektrische Kontakte 43. Außerhalb der elektrischen Kontakte 43 weist jede Dose 39 einen mechanischen Kontakt 44 auf, der weiter unten näher erläutert wird. In der Praxis werden die Abdeckungen 35-38 nur geöffnet, um einen Stecker in die jeweilige Steckeraufnahme 21 bis 24 einzusetzen.

Zur Befestigung des Gehäuses 20 an einer nicht gezeigten, insbesondere aufrechten Wandung weist das Gehäuse 20 an seiner Innenwand 28 entsprechende Befestigungsmittel auf, hier zwei Befestigungsbügel 45, 46, die so ausgebildet sind, dass die Innenwand 28 mit Abstand zur Wandung gehalten ist, um ausreichend Freiraum für die in Richtung auf die Wandung öffnenden Abdeckungen 35-38 zu gewährleisten, siehe insbesondere Fig. 5 und 6.

Ein Einschubteil 47 ist in Fig. 12 vor dem Gehäuse 20 gezeigt. Konkret handelt es sich bei dem Einschubteil 47 um einen Träger, ein Chassis oder dergleichen, das mit dem Deckel 25 fest verbunden ist und hier die vier Leistungsschalter (nicht im Detail gezeigt) und weitere elektrische und/oder mechanische Komponenten trägt. Die Steckeraufnahmen 21 sind fest in den Deckel 25 eingesetzt. Nicht gezeigte elektrische Leitungen führen von den Steckeraufnahmen 21-24 zu den Leistungsschaltern 48.

Das Einschubteil 47 ohne elektrische und/oder mechanische Komponenten ist in Fig. 13 ersichtlich. Dem Deckel 25 gegenüberliegend weist das Einschubteil 47 ein Halteblech 49 auf. Durch Anlage des Halteblechs 49 an der dem Deckel gegenüberliegenden Oberseite 31 (innen) ist eine spielfreie Lagerung des Einschubteils 47 im Gehäuse 20 möglich,

Nahe dem Halteblech 49 ist ein Träger 50 für benötigte Komponenten, etwa Anschlussklemmen oder dergleichen vorgesehen. Das Halteblech 49 schützt die auf dem Einschubteil 47 angeordneten Komponenten beim Einschub in das Gehäuse 20 und erstreckt sich hierzu über die gesamte Breite des Einschubteils 47, siehe insbesondere Fig. 10 und 14. Das Halteblech 49 erstreckt sich vom Einschubteil 47 schräg aufwärts in Richtung auf die Oberseite 31 und bedeckt dabei etwa ein Drittel der Fläche bzw. Höhe der Oberseite 31.

Eine Besonderheit besteht in der Führung des Einschubteils 47 im Gehäuse 20, siehe insbesondere Fig. 10 und 11. Das Einschubteil weist hierzu seitlich U-förmig gekantete Ränder 51, 52 auf, jeweils mit einem in Fig. 11 abwärts gerichteten Schenkel 53 und einem hieran anschließenden, einwärts gerichteten freien Schenkel 54. Korrespondierend dazu weist die Innenwand 28 innenseitig Führungsschienen 55, 56 auf, jeweils mit einem parallel zum freien Schenkel 54 gerichteten Führungsschenkel 57 und einem hieran anschließenden, parallel zum Schenkel 53 verlaufenden freien Schenkel 58. Der freie Schenkel 54 des U-förmig gekanteten Randes 52 wird zwischen dem Führungsschenkel 57 und dem Einschubteil 47 beim Einschieben ins Gehäuse 20 geführt. Ein entsprechender Zwischenraum ist in Fig. 11 mit der Ziffer 59 bezeichnet. Das Einschubteil 47 kann auf Grund dieser Führung nur mit genau definiertem Abstand zur Innenwand 28 in das Gehäuse 20 eingesetzt werden. Der freie Schenkel 58 bewirkt außerdem eine stabile Führung des Einschubteils 47 quer zur Einschubrichtung und parallel zum Einschubteil 47 bzw. zur Innenwand 28.

Das Einschubteil 47 ist gegen ein unbeabsichtigtes Herausziehen aus dem Gehäuse 20 gesichert. Hierzu weist das Einschubteil 47 an seiner den Leistungsschaltern abgewandten Unterseite als Haltemittel ein Hakenelement 60 auf, siehe insbesondere Fig. 14, 15 und 16, das nahe dem Halteblech 49 angeordnet ist, sich in Richtung auf die Innenwand 28 erstreckt und mit einem Stopperelement 61 zusammenwirkt. Letzteres ist innen im Gehäuse 20 auf der Innenwand 28, nahe dem Öffnungsflansch 34 angeordnet. Fig. 10 und 17 lassen zwei Stopperelemente 61 erkennen. Entsprechend weist das Einschubteil 47 zwei Hakenelemente 60 auf.

Ein freier Schenkel 62 des Hakenelements 60 ist zumindest geringfügig in Richtung auf eine Ausschubrichtung des Einschubteils 47 abgewinkelt und hakt bei Anlage am Stopperelement 61 hinter dessen freien Schenkel 63. Dadurch ist das Einschubteil 47 mit allen darauf montierten und verbundenen Komponenten sicher am Gehäuse 20 gehalten, insbesondere bei der üblichen Anordnung des Gehäuses 20 mit dem Deckel 25 als Unterseite 26. Ein Herausheben des Einschubteils 47 aus dem Gehäuse 20 ist nur möglich durch geringfügiges Zurückschieben des Einschubteils 47 in das Gehäuse 20 - Pfeil 64 in Fig. 16 - leichtes Ablösen des Einschubteils von der Innenwand 28 - Pfeil 65 und anschließendes Herausziehen des Einschubteils 47 (Ausschubrichtung) aus dem Gehäuse 20 - Pfeil 66 in Fig. 16,

Unterstützt wird die Sicherung des Einschubteils 47 gegen unbeabsichtigtes Herausziehen durch die Anordnung der Führungsschiene 55 bzw. Gestaltung der U-förmig gekanteten Ränder 51, 52. Die Führungsschienen 55 und Ränder 51, 52 sind so angeordnet, dass ein Ablösen des Einschubteils 47 von der Innenwand 28 erst kurz vor dem Kontakt zwischen Hakenelement 60 und Stopperelement 61 möglich ist. Die Bewegung entlang der Führungsschiene 55 führt das Hakenelement 60 direkt in das Stopperelement 61 hinein. Nur ein bewusstes Herausbewegen des Einschubteils 47 aus der durch die Führung der Führungsschiene 55 vorgegebenen Bewegungsrichtung und auch nur entlang eines sehr kurzen vorgegebenen Weges ermöglicht die Überwindung des Haltemittels bestehend aus Hakenelement 60 und Stopperelement 61. Der genannte kurze Weg beträgt etwa 0,5 - 10 cm.

In den Fig. 1 - 8 sind im Bereich der Steckeraufnahmen 21-24 Verriegelungen erkennbar. Jeder Steckeraufnahme ist eine eigene Verriegelung zugeordnet. Zu dieser gehört jeweils ein Stellhebel 67, der um eine Stellachse 68 zwischen einer Einschaltposition und einer Ausschaltposition hin- und herschwenkbar ist. Die Stellachse 68 erstreckt sich senkrecht zur Steckachse 42 und zugleich senkrecht zu der eingangs genannten (nicht gezeichneten) Anschlussebene. In Fig. 1 sind die Stellhebel 67 der Steckeraufnahmen 21, 23 und 24 in einer Ausschaltposition gezeichnet. Lediglich der Stellhebel 67 der Steckeraufnahme 22 ist in Einschaltposition dargestellt. Nahe der Stellachse 68 weist der Stellhebel 67 einen L-förmigen Handgriff 69 auf.

Mit dem Stellhebel 67 verbunden ist ein Sperrhebel 70, der in der Einschaltposition vor den Überwurfring 41 geschwenkt ist und ein Abziehen des Steckers 40 von der Steckeraufnahme 22 verhindert. Der Sperrhebel 70 ist am Ende des Stellhebels 67 quer zu diesem angeordnet und erstreckt sich etwa parallel zur Stellachse 68. In der Ausschaltposition (Steckeraufnahmen 21, 23, 24 in Fig. 1) liegt der Sperrhebel 70 etwa seitlich neben der zugehörigen Dose 39.

Der Stellhebel 67 weist dem Sperrhebel 70 gegenüberliegend einen Hebelarm 71 (in Fortsetzung des Stellhebels 67) auf, der ein Schubelement 72 gleitend geführt beaufschlagt. Das Schubelement 72 ist als Schubstange ausgebildet, die sich im Wesentlichen parallel zur Steckachse 42 erstreckt und in nicht gezeigter Weise Mittel zur Anlage am Kippschalter des jeweils zugeordneten Leistungsschalters aufweist. Eine axiale Bewegung des Schubelements 72 bewirkt - je nach Bewegungsrichtung - ein Ein- oder Ausschalten des Leistungsschalters.

Die gleitende Führung zwischen dem Hebelarm 71 und dem Schubelement 72 ist zwangsweise ausgeführt, sodass in beide Bewegungsrichtungen Kräfte übertragen werden können. Entsprechend ist durch Bewegung des Stellhebels 67 das Schubelement 72 zum Schalten des jeweils zugehörigen Leistungsschalters in beide axiale Richtungen bewegbar.

Jede Steckeraufnahme 21-24 weist Sperrmittel auf, die ein Verschieben des Schubelements 72 bei nicht belegter Steckeraufnahme blockieren und die durch Belegung der Steckeraufnahme deaktivierbar sind. Im vorliegenden Fall ist der weiter oben im Zusammenhang mit Fig. 8 erwähnte mechanische Kontakt 44 hierfür von Bedeutung. Dabei handelt es sich um einen Entsperrstift, der sich im Wesentlichen parallel zur Steckachse 42 erstreckt und mit dem ein Blockierhebel 73 beaufschlagbar ist. Beim Einsetzen des Steckers 40 in die zugehörige Dose 39 wird der mechanische Kontakt 44 bzw. der hierfür vorgesehene Entsperrstift gegen den Blockierhebel 73 bewegt und schwenkt diesen aus einer Sperrstellung (Fig. 18) in eine Entsperrstellung (Fig. 19). Der Blockierhebel ist von einer Feder 74 gegen den Druck des Entsperrstifts (mechanischer Kontakt 44) beaufschlagt, sodass beim Lösen des Steckers 40 der Blockierhebel 73 mit dem Entsperrstift automatisch in seine Position gemäß Fig. 18 (Sperrstellung) zurückkehrt.

Der Blockierhebel 73 liegt in der Sperrstellung im Bewegungsraum einer mit dem Schubelement 72 verbundenen kurzen Querstange 75. Erst nach Verschwenken des Blockierhebels 73 durch den Entsperrstift (mechanischer Kontakt 44) kann die Querstange 75 am Blockierhebel 73 vorbeibewegt werden. Die Querstange 75 stellt somit einen im Bewegungsraum des Blockierhebels 73 liegenden Überstand des Schubelements 72 dar.

Der Blockierhebel 73 schwenkt um eine Achse, die senkrecht zur Bildebene der Fig. 18 bzw. 19 verläuft. Der mechanische Kontakt 44 ist in einer Nut bzw. Bohrung geführt, sodass nur die beschriebene axiale Bewegung möglich ist.

Der Blockierhebel 73 ist als zweiarmige, schwenkbare Klappe ausgeführt, die vom mechanischen Kontakt 44 zwar zwangsweise aus der Sperrstellung herausbewegbar ist. Gleichwohl ist der Blockierhebel 73 außerdem durch die Querstange 75 mitnehmbar und zwar nur durch Bewegung des Schubelements 72 in Ausschaltrichtung (Pfeil 76 in Fig. 18). Es muss dann nur der Gegendruck der Feder 74 überwunden werden.

An Stelle der je vier Steckeraufnahmen, Leistungsschalter und Verriegelungen können auch mehr oder weniger dieser Bauteile vorgesehen sein. Bevorzugt sind Einheiten mit je 1, 2, 4 oder 8 dieser Bauteile.

### Bezugszeichenliste:

- 20: Gehäuse
- 21: Steckeraufnahme
- 22: Steckeraufnahme
- 23: Steckeraufnahme
- 24: Steckeraufnahme
- 25: Deckel
- 26: Unterseite
- 27: Außenwand
- 28: Innenwand
- 29: Stirnseite
- 30: Stirnseite
- 31: Oberseite
- 32: Anschlussöffnung
- 33: Anschlussöffnung
- 34: Öffnungsflansch
- 35: Abdeckung
- 36: Abdeckung
- 37: Abdeckung
- 38: Abdeckung
- 39: Dose
- 40: Stecker
- 41: Überwurfring
- 42: Steckachse
- 43: elektrische Kontakte
- 44: mechanische Kontakte
- 45: Befestigungsbügel
- 46: Befestigungsbügel
- 47: Einschubteil
- 48: Leistungsschalter
- 49: Halteblech
- 50: Träger
- 51: U-förmig gekantete Ränder
- 52: U-förmig gekantete Ränder
- 53: Schenkel
- 54: freier Schenkel
- 55: Führungsschiene
- 56: Führungsschiene
- 57: Führungsschenkel
- 58: freier Schenkel
- 59: Zwischenraum
- 60: Hakenelement
- 61: Stopperelement
- 62: freier Schenkel
- 63: freier Schenkel
- 64: Pfeil
- 65: Pfeil
- 66: Pfeil
- 67: Stellhebel
- 68: Stellachse
- 69: Handgriff
- 70: Sperrhebel
- 71: Hebelarm
- 72: Schubelement
- 73: Blockierhebel
- 74: Feder
- 75: Querstange
- 76: Pfeil

## Patentansprüche

1. Vorrichtung mit Gehäuse (20), mindestens einem Leistungsschalter (48) und mindestens einer Steckeraufnahme (21-24), insbesondere auf Schiffen zur Versorgung von Containern mit elektrischer Energie, wobei der Leistungsschalter (48) im Gehäuse (20) und die Steckeraufnahme (21-24) vorzugsweise außen am Gehäuse (20) angeordnet sind, wobei eine Verriegelung des Leistungsschalters (48) und der Steckeraufnahme (21-24) vorgesehen ist, derart, dass der Leistungsschalter (48) nur einschaltbar ist, wenn die Steckeraufnahme (21-24) belegt ist, und die Abnahme eines Steckers (40) von der zugehörigen Steckeraufnahme (21-24) nur möglich ist, wenn der Leistungsschalter (40) ausgeschaltet ist, wobei weiterhin ein Stellhebel (67) um eine Stellachse (68) zumindest zwischen einer Einschaltposition und einer Ausschaltposition schwenkbar ist, und wobei der Steckeraufnahme (21-24) Sperrmittel zugeordnet sind, die das Betätigen des Leistungsschalters (48) bei nicht belegter Steckeraufnahme (21-24) blockieren und die durch Belegung der Steckeraufnahme (21-24) deaktivierbar sind, **dadurch gekennzeichnet,**
**dass** der Leistungsschalter (48) durch ein Schubelement (72), nämlich eine axial bewegbare Schubstange betätigbar ist,
**dass** das Schubelement (72) von einem Hebelarm (71) des Stellhebels beaufschlagt wird, **dass** der Stellhebel (67) Mittel aufweist zum Blockieren der belegten Steckeraufnahme (21-24) in der Einschaltposition,
und **dass** die der Steckeraufnahme (21-24) zugeordneten Sperrmittel zum Blockieren der Betätigung des Leistungsschalters (48) das Verschieben des Schubelements (72) blockieren.

2. Vorrichtung nach Anspruch 1, **dadurch gekennzeichnet, dass** das Schubelement (72) Führungen aufweist und von dem Hebelarm (71) gleitend beaufschlagt wird.

3. Vorrichtung nach Anspruch1 oder 2, **dadurch gekennzeichnet, dass** das Mittel zum Blockieren der belegten Steckeraufnahme (21-24) ein mit dem Stellhebel (67) verbundener Sperrhebel (70) ist, der bei Bewegung des Stellhebels (67) in die Einschaltposition vor die Steckeraufnahme (21-24) schwenkt, nämlich in einen Bewegungsraum eines von der Steckeraufnahme (21-24) abnehmbaren Steckers (40).

4. Vorrichtung nach Anspruch 3, **dadurch gekennzeichnet, dass** der Sperrhebel (70) etwa parallel zur Stellachse (68) ausgerichtet ist und sich etwa senkrecht zum Hebelarm (71) oder einer Verlängerung desselben erstreckt.

5. Vorrichtung nach Anspruch 1, **dadurch gekennzeichnet, dass** die Sperrmittel einen Blockierhebel (73) und einen Entsperrstift umfassen, wobei letzterer beim Einsetzen eines Steckers (40) in die Steckeraufnahme (21-24) beaufschlagt wird und dabei den Blockierhebel (73) aus einer Sperrstellung in eine Entsperrstellung bewegt, und dass der Blockierhebel (73) in der Sperrstellung den Bewegungsraum des Schubelements (72) zumindest mittelbar begrenzt, derart, dass das Schubelement (72) nicht zum Einschalten des Leistungsschalters (48) bewegbar ist.

6. Vorrichtung nach Anspruch 5, **dadurch gekennzeichnet, dass** der Blockierhebel (73) durch eine Feder (74) in Richtung auf die Sperrstellung belastet ist.

7. Vorrichtung nach Anspruch 5, **dadurch gekennzeichnet, dass** das Schubelement (72) einen Überstand aufweist, der vom Blockierhebel (73) blockierbar ist.

## Claims

1. Apparatus having an enclosure (20), at least one circuit breaker (48) and at least one plug receptacle (21-24), in particular on ships to supply containers with electrical energy, the circuit breaker (48) being arranged in the enclosure (20) and the plug receptacle (21-24) preferably being arranged on the outside of the enclosure (20), an interlocking of the circuit breaker (48) and the plug receptacle (21-24) being provided such that the circuit breaker (48) can only be switched on when the plug receptacle (21-24) is occupied and it is only possible to remove a plug (40) from the associated plug receptacle (21-24) when the circuit breaker (48) is switched off, it being possible for an actuating lever (67) to pivot about an actuating axis (68) at least between a switch-on position and a switch-off position, and with the plug receptacle (21-24) being assigned obstructing means which block the actuation of the circuit breaker (48) when the plug receptacle (21-24) is not occupied and can be deactivated by the plug receptacle (21-24) becoming occupied, **characterized in that:**
the circuit breaker (48) can be actuated by a push element (72), namely an axial-displaceable push rod,
the push element is acted on by a lever arm (71) of the actuating lever,
the actuating lever (67) has means for blocking the occupied plug receptacle (21-24) in the switch-on position, and
the obstructing means assigned to the plug receptacle (67) for blocking the actuation of the circuit breaker (48) block the movement of the push element (72).

2. Apparatus according to Claim 1, **characterized in that** the push element (72) has guides and is acted on by the lever arm (71) in a sliding manner.

3. Apparatus according to Claim 1 or 2, **characterized in that** the means for blocking the occupied plug receptacle (21-24) is an obstructing lever (70) which is connected to the actuating lever (67) and which, when the actuating lever (67) moves, pivots into the switch-on position in front of the plug receptacle (21-24), namely into a movement area of a plug (40) which can be removed from the plug receptacle (21-24).

4. Apparatus according to Claim 3, **characterized in that** the obstructing lever (70) is aligned approximately parallel to the actuating axis (68) and extends approximately perpendicular to the lever arm (71) or to an extension of the lever arm (71).

5. Apparatus according to Claim 1, **characterized in that** the obstructing means comprise a blocking lever (73) and a release pin, the said release pin being acted on when a plug (40) is inserted into the plug receptacle (21-24) and, in the process, moving the blocking lever (73) from an obstructing position into a release position, and **in that** the blocking lever (73), in the obstructing position, limits the movement area of the push element (72), at least indirectly, such that the push element (72) cannot be moved for the purpose of switching on the circuit breaker (48).

6. Apparatus according to Claim 5, **characterized in that** the blocking lever (73) is loaded by a spring (74) in the direction of the obstructing position.

7. Apparatus according to Claim 5, **characterized in that** the push element (72) has a projection which can be blocked by the blocking lever (73).

## Revendications

1. Dispositif comprenant un boîtier (20), au moins un commutateur d'énergie (48) et au moins une prise de courant (21-24), en particulier sur des bateaux pour l'alimentation de containers en énergie électrique, dans lequel :
- le commutateur d'énergie (48) est disposé dans le boîtier (20) et la prise de courant (21-24) est disposée de préférence à l'extérieur sur le boîtier (20) ;
- un verrouillage du commutateur d'énergie (48) et de la prise de courant (21-24) est prévu pour que le commutateur d'énergie (48) ne puisse être en position d'alimentation que si la prise de courant (21-24) est occupée et pour que l'enlèvement d'une prise (40) de la prise de courant correspondante (21-24) ne soit possible que si le commutateur d'énergie (48) est en position de coupure d'alimentation ;
- un levier de manoeuvre (67) étant de plus monté pivotant autour d'un axe de manoeuvre (68) au moins entre une position d'alimentation et une position de coupure ; et
- des moyens de verrouillage étant associés à la prise de courant (21-24), qui bloquent l'actionnement du commutateur d'énergie (48) lorsque la prise de courant (21-24) est vide, et qui peuvent être désactivés par l'occupation de la prise de courant (21-24),
**caractérisé par le fait que** :
- le commutateur d'énergie (48) peut être actionné par un poussoir (72), à savoir une tige de poussée mobile axialement ;
- le poussoir (72) est actionné par un bras de levier (71) du levier de manoeuvre ;
- le levier de manoeuvre (67) comporte des moyens pour bloquer la prise de courant occupée (21-24) dans la position d'alimentation ; et
- les moyens de verrouillage associés à la prise de courant (21-24) pour bloquer l'actionnement du commutateur d'énergie (48) bloquent l'entraînement du poussoir (72).

2. Dispositif selon la revendication 1, **caractérisé par le fait que** le poussoir (72) comporte des moyens de guidage et est actionné en coulissement par le bras de levier (71).

3. Dispositif selon la revendication 1 ou 2, **caractérisé par le fait que** le moyen pour bloquer la prise de courant occupée (21-24) est un levier de verrouillage (70) relié au levier de manoeuvre (67) qui, par déplacement du levier de manoeuvre (67), bascule dans la position d'alimentation devant la prise de courant (21-24), à savoir dans un espace de mouvement d'une prise (40) pouvant être retirée de la prise de courant (21-24).

4. Dispositif selon la revendication 3, **caractérisé par le fait que** le levier de verrouillage (70) est orienté approximativement parallèlement à l'axe de manoeuvre (68) et s'étend approximativement perpendiculairement au bras de levier (71) ou à un prolongement de celui-ci.

5. Dispositif selon la revendication 1, **caractérisé par le fait que** les moyens de verrouillage comportent un levier de blocage (73) et une goupille de déverrouillage, cette dernière étant actionnée pendant la mise en place d'une prise (40) dans la prise de courant (21-24) et entraîne alors le levier de blocage (73) d'une position de verrouillage dans une position de déverrouillage, et **par le fait que** le levier de blocage (73) limite au moins indirectement l'espace de mouvement du poussoir (72) dans la position de verrouillage, pour que le poussoir (72) ne puisse pas être entraîné pour mettre le commutateur d'énergie (48) en position d'alimentation ;

6. Dispositif selon la revendication 5, **caractérisé par le fait que** le levier de blocage (73) est entraîné par un ressort (74) dans la direction de la position de verrouillage.

7. Dispositif selon la revendication 5, **caractérisé par le fait que** le poussoir (72) comporte une saillie qui peut être bloquée par le levier de blocage (73).
